# EUROPÄISCHE PATENTSCHRIFT

(11) **EP 2 090 342 B1**
(45) Veröffentlichungstag und Bekanntmachung des Hinweises auf die Patenterteilung: **11.09.2013**
(21) Anmeldenummer: 09002119.7
(22) Anmeldetag: 16.02.2009
(51) Int. Cl.: A63C 19/06

(54) **Sportplatz**
Sports area
Terrain de sport

(30) Priorität: 18.02.2008 DE 202008002246 U
(43) Veröffentlichungstag der Anmeldung: 19.08.2009
(73) Patentinhaber: Reisinger, Andreas, 67661 Kaiserslautern (DE)
(72) Erfinder: Reisinger, Andreas, 67661 Kaiserslautern (DE)
(74) Vertreter: Wieske, Thilo

(56) Entgegenhaltungen:
- WO-A-95/09957
- FR-A- 2 846 564
- US-A- 5 897 438

## Beschreibung

Die Erfindung betrifft einen Sportplatz nach dem Oberbegriff der Ansprüche 1 und 2.

Dem Anmelder sind derartige Sportplätze mit einer umlaufenden Begrenzung bekannt. Die umlaufende Begrenzung ist fest im Boden montiert. Sofern die umlaufende Begrenzung ein Gitter ist, sind die tragenden Pfosten des Gitters im Boden einbetoniert. Sofern die umlaufende Begrenzung gemauert ist, steht die umlaufende Begrenzung auf einem Fundament. Bei einer derartigen gemauerten umlaufenden Begrenzung ergibt sich auf der Innenseite des Sportplatzes gegenüber einem Gitter eine geschlossene Fläche. Die Rückwände sowie die Seitenwände derartiger Sportplätze sind daher geschlossen. Derartige Sportplätze eignen sich für Ballspiele. Insbesondere sind Sportplätze bekannt, die ein Rechteck darstellen mit zwei sich gegenüber stehenden Rückwänden und dazwischen angeordneten Seitenwänden, die das Rechteck schließen. Derartige Sportplätze werden auch als "Botzplätze" bezeichnet.

Aus der US-PS 5,897,438 ist es bekannt, in die Rückwände und in die Seitenwände von Sportplätzen im Bereich der Verbindungen der Rückwände mit den Seitenwänden Nuten einzubringen. Weiterhin sind Verbindungselemente vorgesehen, die Eingriffe aufweisen, die in die Nuten eingeführt werden und die in den Nuten Hinterschneidungen bilden. Durch das Montieren dieser Verbindungselemente werden die Rückwände mit den Seitenwänden verbunden.

Aus der FR-A-2846564 ist es bekannt, an Wandteilen eines Sportplatzes an den senkrechten Verbindungskanten in vertikaler Richtung Nuten mit einem kreisförmigen Querschnitt einzubringen. Durch Verbindungselemente, die stangenförmig ausgebildet sind und deren Querschnitt im wesentlichen in Form einer "8" ausgebildet ist, werden zwei Wandteile miteinander verbunden, indem diese Verbindungselemente in die Nuten zweier zu verbindender Wandteile eingeführt werden.

Der vorliegenden Erfindung liegt die Aufgabe zu Grunde, die Nutzungsmöglichkeiten derartiger Sportplätze zu verbessern.

Bei der Ausgestaltung nach Anspruch 1 weist der Sportplatz eine Begrenzung auf, die aus wenigstens einer geschlossenen Rückwand besteht, die im Bereich ihrer Enden zwei zumindest im wesentlichen senkrecht davon abgehende geschlossene Seitenwände aufweist. Gemäß Anspruch 1 erfolgt die Verbindung der Rückwand mit den Seitenwänden, indem sowohl die Rückwand sowie auch die Seitenwand im Bereich der Verbindung der Rückwand mit der Seitenwand jeweils einen vertikal verlaufenden Schlitz aufweisen. Durch diesen Schlitz wird sowohl die Rückwand sowie auch die Seitenwand jeweils in einen Innenbereich und einen Außenbereich unterteilt. Die jeweiligen Innenbereiche und Außenbereiche bleiben mittels eines Verbindungselementes miteinander verbunden. Die Verbindung der Rückwand mit der Seitenwand erfolgt, indem das Verbindungselement der Seitenwand in den Schlitz der Rückwand eingeführt wird und das Verbindungselement der Rückwand in den Schlitz der Seitenwand eingeführt wird. Im montierten Zustand umgreifen die seitlichen Begrenzungen des Schlitzes der Rückwand das Verbindungselement der Seitenwand umgreifen. Ebenso umgreifen im montierten Zustand die seitlichen Begrenzungen des Schlitzes der Seitenwand das Verbindungselement der Rückwand.

Dies erweist sich insofern als vorteilhaft, als dadurch in einfacher Weise und schnell eine tragende Verbindung hergestellt werden kann.

Dies ist insbesondere bei transportablen Sportplätzen von Vorteil. Aber auch bei Sportplätzen, die fest installiert werden sollen, erweist sich die Möglichkeit einer schnellen Montage unter Kostengesichtspunkten als vorteilhaft.

Vorteilhaft ist dabei, wenn die Rückwand am Anbringungspunkt der Seitenwand einen vertikalen Längsschlitz aufweist und die Seitenwand ebenfalls am Anbringungspunkt einen vertikalen Längsschlitz. Die Rückwand kann von oben nach unten geschlitzt sein und die Seitenwand von unten nach oben. Ebenso kann die Rückwand von unten nach oben geschlitzt sein und die Seitenwand von oben nach unten. Die Schlitze erstrecken sich vorteilhaft jeweils über die halbe Höhe. Dadurch können die Seitenwände mit der Rückwand zum Herstellen einer tragenden Verbindung vorteilhaft einfach ineinander gesteckt werden.

Die festen Materialien bewirken ein besser definiertes Abprallen eines gegen die Wand gespielten Balls. Vorteilhaft lässt sich für den Spieler damit ein besseres Ballgefühl erreichen.

Bei einer alternativen Lösung nach Anspruch 2 weist ein Sportplatz eine Begrenzung aus wenigstens einer geschlossenen Rückwand auf, die im Bereich ihrer Enden zwei zumindest im wesentlichen senkrecht davon abgehende geschlossene Seitenwände aufweist. Gemäß Anspruch 2 erfolgt die Verbindung der Rückwand mit den Seitenwänden, indem über Verbindungsbrücken mit der Seitenwand verbundene Riegel bei der Montage durch Ausschnitte der Rückwand geführt werden, wobei die Verbindungsbrücken gegenüber den Riegeln derart verjüngt sind, dass die Seitenkante des Riegels an der Verbindungsbrücke gemeinsam mit der Seitenkante der Seitenwand jeweils den Randbereich eines der Ausschnitte umgreift.

Auch bei dieser Lösung erweist es sich als vorteilhaft, dass dadurch in einfacher Weise und schnell eine tragende Verbindung hergestellt werden kann.

Dies ist insbesondere bei transportablen Sportplätzen von Vorteil. Aber auch bei Sportplätzen, die fest installiert werden sollen, erweist sich die Möglichkeit einer schnellen Montage unter Kostengesichtspunkten als vorteilhaft.

Gemäß Anspruch 3 nimmt die Höhe der Seitenwände mit zunehmender Entfernung von der Rückwand ab.

Vorteilhaft wird dadurch die Sichtmöglichkeit auf den Sportplatz verbessert. Insbesondere lassen sich die Rückwand sowie die Seitenwände aus festen Materialien gestalten, die gewöhnlich nicht durchsichtig sind. Dies kann beispielsweise Holz, ein mineralischer Baustoff wie beispielsweise Beton oder Mauerwerk, Kunststoff oder auch Glas sein. Bei den nicht durchsichtigen Materialien erweist es sich als vorteilhaft, dass diese als Werbeflächen genutzt werden können. Bei den durchsichtigen Materialien wie durchsichtigen Kunststoffen oder auch Glas erweist es sich als vorteilhaft, dass der Sportplatz innen heller ist. Vorteilhaft lassen sich die Materialien auch mischen, indem beispielsweise ein horizontaler Glasstreifen vorgesehen wird. Damit ergibt sich zum einen die Möglichkeit, Werbung im nicht durchsichtigen Bereich anzubringen. Gleichzeitig werden durch den durchsichtigen Bereich die Lichtverhältnisse im Inneren des Sportplatzes verbessert.

Durch die Reduzierung der Höhe der Seitenwand in der beschriebenen Weise hat sich vorteilhaft gezeigt, dass das Abprallen des Balls im normalen Spielbetrieb ausreicht. Weiterhin werden die Lichtverhältnisse auf dem Sportplatz verbessert. Außerdem werden die Möglichkeiten für Zuschauer verbessert.

Sofern die Rückwand und die Seitenwände transportabel gestaltet werden, erweist sich die Reduzierung der Höhe der Seitenwände weiterhin insofern als vorteilhaft, weil das Material für die Errichtung des Sportplatzes in Summe leichter und weniger voluminös wird.

Eine platzsparende Anordnung der Seitenwände lässt sich beispielsweise erreichen, indem diese für den Transport umgekehrt hochkant aufeinander angeordnet werden.

Bei der Ausgestaltung nach Anspruch 4 erfolgt die Abnahme der Höhe der Seitenwände mit zunehmender Entfernung von der Rückwand stufenförmig.

Insbesondere bei der Anordnung der Seitenwände beim Transport erweist sich dies als vorteilhaft, weil die Seitenwände dann weniger leicht gegeneinander verrutschen. Ebenso erweist es sich aus Stabilitätsgründen als vorteilhaft, wenn die Seitenwand in einer gewissen Umgebung des Befestigungspunktes mit der Rückwand eine einheitliche, d. h. nicht reduzierte Höhe aufweist.

Bei der Ausgestaltung nach Anspruch 5 sind zwei Rückwände mit zugehörigen Seitenwänden vorhanden, wobei die Seitenwände der beiden Rückwände paarweise miteinander verbindbar sind.

Die Rückwände stehen sich einander gegenüber.

Indem die Seitenwände aus jeweils aus zwei Einzelteilen bestehen, kann vorteilhaft der Transport erleichtert werden. Durch die Verbindung der Seitenwände paarweise miteinander lässt sich eine tragende Verbindung der Rückwände mit den Seitenwänden herstellen. Dadurch wird die Stabilität der Anordnung insgesamt erhöht. Dies gilt auch im Hinblick auf die Standsicherheit gegenüber Windkräften.

Bei der Ausgestaltung nach Anspruch 6 ist in der Mitte zwischen den beiden Rückwänden ein Seil und/oder ein Netz spannbar.

Dadurch wird der Sportplatz vorteilhaft für verschiedene Sportarten nutzbar. Indem dieses Seil bzw. Netz entfernt werden kann, ist es auch möglich, den Sportplatz für das individuelle Training von Einzelspielern zu nutzen, die den Ball gegen die Wand spielen können.

Bei der Ausgestaltung nach Anspruch 7 ist das Seil und/oder das Netz in unterschiedlichen Höhen montierbar.

Auch durch diese Maßnahme wird der Sportplatz vorteilhaft für unterschiedliche Sportarten nutzbar.

Bei der Ausgestaltung nach Anspruch 8 bestehen die Rückwand bzw. die Rückwände sowie die Seitenwände aus Leichtbeton.

Es handelt sich dabei vorteilhaft um Faserzement, der eine Dicke von etwa 10 cm aufweisen kann. Dies führt zu einer ausreichenden Stabilität gegenüber den auftretenden Kräften, wobei der Sportplatz in seinen Einzelteilen transportabel bleibt.

Bei der Ausgestaltung nach Anspruch 9 sind im Bereich der Verbindung der Rückwände mit den Seitenwänden lösbare Verbindungselemente vorhanden, die auf der Außenseite der Seitenwände und der Rückwände angebracht sind.

Vorteilhaft kann dadurch die Standsicherheit des Sportplatzes im montierten bzw. aufgebauten Zustand nochmals verbessert werden.

Ein Ausführungsbeispiel der Erfindung ist in der Zeichnung dargestellt. Die Figuren zeigen dabei:
Figur 1: eine Rückwand,
Figur 2: eine Seitenwand,
Figur 3: eine Rückwand mit einer der Seitenwände im montierten Zustand,
Figur 4: zwei Seitenwände im Transportzustand,
Figur 5: ein weiteres Ausführungsbeispiel für eine Rückwand,
Figur 6: ein weiteres Ausführungsbeispiel für eine Seitenwand und
Figur 7: eine Draufsicht auf einen Sportplatz.

Figur 1 zeigt eine Rückwand 101 eines Sportplatzes nach der vorliegenden Erfindung. Die Rückwand 101 ist geschlossen und kann beispielsweise aus Holz oder aus einem Leichtbeton wie Faserzement bestehen. Wie einleitend ausgeführt kann das Material auch Kunststoff oder Glas sein oder eine Zusammenstellung verschiedener Materialien. Die Dicke der Rückwand 101 ist bei einem Leichtbetonmaterial vorzugsweise in der Größenordnung von 10 cm.

Die Rückwand 101 weist einen Innenteil 102 sowie zwei Außenbereiche 103 auf, die jeweils über Verbindungselemente 104 miteinander verbunden sind. Dies bedeutet nicht zwingend, dass das Innenteil 102, die beiden Verbindungselemente 104 sowie die Außenbereich 103 jeweils Einzelteile sind, die erst miteinander verbunden werden. Vielmehr ist die Rückwand 101 vorteilhaft einstückig ausgestaltet, wobei die Einteilung in einen Innenbereich 101, die beiden Außenbereiche 103 sowie die Verbindungselemente 104 durch entsprechende Ausschnitte 105 gebildet wird.

Vorteilhaft weist die Rückwand eine Höhe von etwa 2,50 m auf. Es hat sich ebenfalls als vorteilhaft erwiesen, wenn die seitlichen Wände des Sportplatzes etwa 5 cm tief in den Boden eingelassen werden. Auf der Rückwand kann noch ein Netz oder ein Gitter angebracht sein. Hier hat sich eine Höhe des Netzes bzw. des Gitters mit einer Höhe von 1 m als vorteilhaft erwiesen. Der Vorteil eines Gitters gegenüber einem Netz besteht darin, dass dieses weniger empfindlich ist.

Figur 2 zeigt eine Seitenwand 201 eines Sportplatzes, die zum Zusammenbau mit einer Rückwand 101 nach der Figur 1 ausgestaltet ist. Von den in Figur 2 dargestellten Seitenwänden 201 müssen zwei dieser Seitenwände 201 mit einer Rückwand 101 zusammengefügt werden. Die Seitenwand 201 ist geschlossen und kann beispielsweise aus Holz oder aus einem Leichtbeton wie Faserzement bestehen. Wie einleitend ausgeführt kann das Material auch Kunststoff oder Glas sein oder eine Zusammenstellung verschiedener Materialien. Die Dicke der Seitenwand 201 ist bei einem Leichtbetonmaterial vorzugsweise in der Größenordnung von 10 cm.

Auch diese Seitenwand 201 weist einen Innenteil 202 sowie einen Außenbereich 203 auf, die über ein Verbindungselemente 204 miteinander verbunden sind. Dies bedeutet nicht zwingend, dass das Innenteil 202, das Verbindungselement 204 sowie der Außenbereich 203 jeweils Einzelteile sind, die erst miteinander verbunden werden. Vielmehr ist die Seitenwand 201 vorteilhaft einstückig ausgestaltet, wobei die Einteilung in einen Innenbereich 201, den Außenbereich 203 sowie das Verbindungselement 204 durch einen entsprechenden Ausschnitt 205 gebildet wird.

Es ist weiterhin zu sehen, dass die Höhe der Seitenwand 201 im Bereich des Innenteils 202 mit zunehmendem Abstand von dem Verbindungspunkt der Seitenwand 201 mit der Rückwand 101 abnimmt. Dieser Verbindungspunkt wird an der Seitenwand durch das Verbindungselement 204 definiert.

In dem in Figur 2 gezeigten Ausführungsbeispiel erfolgt die Abnahme der Höhe der Seitenwand 201, indem diese im oberen Bereich eine Stufe aufweist. Der Innenteil 202 der Seitenwand 201 lässt sich also nochmals in einen Bereich 206 sowie einen in der Höhe reduzierten Bereich 207 unterteilen.

Die Höhe der Seitenwand 201 in dem Bereich, in dem die Höhe nicht reduziert ist, ist vorteilhaft identisch zur Höhe der Rückwand. Die reduzierte Höhe der Seitenwand 201 im Bereich 207 beträgt vorteilhaft die Hälfte der Höhe der Seitenwand 201 im Bereich 206. Dadurch ergeben sich vorteilhaft Transportvorteile, die im Zusammenhang mit Figur 4 nochmals erläutert sind. Die Länge des Bereich 206 beträgt etwa 2,50 m, ebenso beträgt auch die Länge des Bereich 207 2,50 m. Auf der Seitenwand 201 ist vorteilhaft ebenfalls ein Netz oder ein Gitter befestigbar. Vorteilhaft ergibt sich für dieses Netz bzw. Gitter im montierten Zustand entlang des Umfangs des Sportplatzes eine einheitlich Höhe. Das bedeutet, dass das Netz bzw. Gitter in dem Bereich 207, in dem die Höhe der Seitenwand 201 reduziert ist, entsprechend höher sein muss.

Figur 3 zeigt eine Rückwand 101 mit einer der Seitenwände 201 im montierten Zustand.

Es ist zu sehen, dass die Seitenwand 201 bei der Montage mit dem Ausschnitt 205 von oben über das Verbindungselement 104 der Rückwand 101 geführt wird.

Dadurch wird gleichzeitig das Verbindungselement 204 der Seitenwand 201 in den Ausschnitt 105 der Rückwand 101 eingeführt.

Die Ausschnitte 105 und 205 wirken dabei mit ihren Seitenflächen als Nuten, die jeweiligen Verbindungselemente 104 und 204 wirken als Federn, die in diese Nuten eingeführt werden. Damit entstehen zwei Nut-Feder-Verbindungen.

Es ist ersichtlich, dass am anderen Ende der Rückwand 101 eine weitere Seitenwand 201 in entsprechender Weise montiert wird.

Es hat sich gezeigt, dass sich ein stabiler Aufbau ergibt, wenn die Überstände a und b der Außenbereich 103 und 203 der Rückwand 101 sowie der Seitenwand 201 in der Größenordnung von 50 cm liegen.

Die Rückwand 101 lässt sich noch mittels lösbarer Verbindungselemente 301 mit der Seitenwand 201 verbinden. Dies können an sich bekannte Riegel sein, die die Stabilität der Verbindung im montierten Zustand weiter verbessern. Vorteilhaft werden diese auf der Außenseite angebracht, so dass ein schwer kontrollierbares Abprallen eines Balls auf der Innenseite an einem der Verbindungselemente 301 vermieden werden kann. Außerdem entstehen bei einer Anbringung der Verbindungselemente 301 auf der Außenseite weniger Probleme im Hinblick auf eine mögliche Verletzungsgefahr.

Aus der Darstellung der Figur 3 ist zu entnehmen, dass die Stabilität der Verbindung der Rückwand 101 mit der Seitenwand 201 verbessert wird, wenn die Reduzierung der Höhe der Seitenwand 201 mit zunehmendem Abstand von dem Verbindungspunkt in Stufen erfolgt. Dadurch hat die Seitenwand in einer unmittelbaren Umgebung des Verbindungspunktes eine nicht reduzierte Höhe, so dass dort die entsprechende Seitenfläche der Feder der Nut-Feder-Verbindung eine gute Stabilität aufweist.

Figur 4 zeigt zwei Seitenwände der Darstellung nach Figur 2 im Transportzustand. Dazu ist es vorteilhaft möglich, die beiden Seitenwände 401 und 402 umgekehrt gegeneinander zu positionieren.

Es ist zu sehen, dass dann die beiden Bereiche 207 mit der reduzierten Höhe übereinander liegen, so dass diese Anordnung der Seitenwände 401 und 402 dazu führt, dass diese platzsparend verschachtelt angeordnet werden können. Neben dem Vorteil der Gewichtsreduzierung durch die Abnahme der Höhe ergibt sich als weiterer Vorteil, dass diese Anordnung platzsparend ist, so dass sich beim Transport mit einem LKW mehrere diese Sportplätze unterbringen lassen.

Ein weiterer Vorteil bei dieser Anordnung ist wiederum die stufenförmige Reduzierung der Höhe der Seitenwände 401 und 402. Diese liegen dadurch stabil aufeinander, ohne dass diese gegeneinander abrutschen können, wie dies beispielsweise bei einer Reduzierung der Höhe der Seitenwände durch eine Schräge möglich wäre.

Figur 5 zeigt ein weiteres Ausführungsbeispiel für eine Rückwand 501. Diese weist ebenfalls wieder einen Außenbereich 503 auf, der durch ein Verbindungselement 504 mit dem Innenteil 502 der Rückwand 501 verbunden ist. Auch hier kann die Rückwand 501 vorteilhaft wieder einstückig ausgebildet sein.

Das Verbindungselement 504 entsteht, indem mehrere rechteckförmige Ausschnitte 505, 506, 507, 508, 509, 510 in die Rückwand 501 eingebracht sind.

Figur 6 zeigt ein weiteres Ausführungsbeispiel für eine Seitenwand 601, die zur Montage mit einer Rückwand 501 nach der Figur 5 ausgestaltet ist.

Die Rückwand 601 weist einen Innenbereich 602 auf, an dem an der Außenkante Riegel 605, 606 und 607 über Verbindungsbrücken 608, 609 und 610 angebracht sind. Diese Riegel 605, 606, 607 sind so dimensioniert, dass diese in horizontaler Richtung durch die rechteckförmigen Ausschnitte 505, 506, 507 sowie auch 508, 509, 510 einer Rückwand 501 hindurch geführt werden können.

Nachdem diese Riegel 605, 606, 607 hindurch geführt worden sind, wird die Seitenwand 601 abgesenkt, wobei die Unterseite der Verbindungsbrücken 608, 609, 610 auf den Unterseiten der rechteckförmigen Ausschnitte 505, 506, 507 sowie auch 508, 509, 510 aufliegt.

Jeder dieser Riegel 605, 606 und 607 mit der zugehörigen Verbindungsbrücke 608, 609, 610 bildet dann mit der entsprechenden rechteckförmigen Ausnehmung 505, 506, 507 sowie auch 508, 509, 510 der Rückwand 501 eine doppelte Nut-Feder-Verbindung entsprechend der Erläuterung im Zusammenhang mit Figur 3.

Zur Verbesserung der Stabilität ist noch möglich, die Riegel 605, 606, 607 nach der Montage der Seitenwand 601 mit der Rückwand 501 mit einem vertikalen Verstärkungselement 603 zu verbinden. Diese vertikale Verstärkungselement 603 ist in der Darstellung der Figur 6 strichliniert dargestellt.

Figur 6 ist zu entnehmen, dass eine Reduzierung der Höhe der Seitenwand 601 mit zunehmendem Abstand vom Verbindungspunkt dieser Seitenwand 601 mit der Rückwand nicht unbedingt stufenförmig erfolgen muss sondern beispielsweise auch mittels einer Schräge erfolgen kann.

Figur 7 zeigt eine Draufsicht auf einen Sportplatz 701.

Dieser besteht aus zwei sich gegenüber stehenden Rückwänden 702 und 703. An der Rückwand 702 sind die Seitenwände 704 und 705 angebracht, an der Rückwand 703 die Seitenwände 706 und 707.

Es ist weiterhin zu sehen, dass die Seitenwände 706 und 704 sowie 705 und 707 jeweils mit Zwischenelementen 708 und 709 verbunden werden können. Vorteilhaft wird diese Verbindung in Last aufnehmender Weise gestaltet. Dadurch wird die Standsicherheit der Sportplatzes insbesondere auch gegenüber Windkräften nochmals verbessert. Die Zwischenelemente können vorteilhaft etwa 50 cm hoch sein. Es hat sich gezeigt, dass damit eine ausreichende Stabilität erreicht werden kann. Flach gespielte Bälle können auch an diesen Zwischenelementen abprallen. Durch die vergleichsweise geringe Höhe kann das umlaufende Netz bzw. Gitter im Bereich der Zwischenelemente eine Tür aufweisen, durch die der Sportplatz betreten werden kann. Mit diesem Zwischenelement kann weiterhin ein tragender Pfosten zur Aufnahme des Netzes zur Unterteilung des Sportplatzes in zwei Spielfelder integriert werden. Vorteilhaft kann dieser Pfosten auf dem Zwischenelement abgestützt bzw. abgespannt werden.

Es ist weiterhin zu sehen, dass ein Netz 710 vorgesehen sein kann, das in der Mitte des Sportplatzes 701 montierbar ist Anstatt des Netzes kann auch ein Seil spannbar sein. Dies kann zur Nutzung des Sportplatzes 701 für unterschiedliche Sportarten vorteilhaft in unterschiedlicher Höhe erfolgen. Der Sportplatz 701 kann auch für Sportarten ohne Zwischennetz 710 bzw. Seil genutzt werden, indem dieses gar nicht montiert ist.

Eine vorteilhafte Dimension des Sportplatzes 701 hat sich im Hinblick auf dessen Nutzungsmöglichkeiten sowie die Stabilität bei einer Montage ohne Bodenverankerung unter der weiteren Randbedingung, dass die Materialien noch transportabel sein sollen, mit einer Innenlänge an der Rückwand von etwa 8 m ergeben sowie eine summierten Innenlänge der Seitenwände 704, 706 mit dem Zwischenelement 708 von etwa 16 m. Entsprechend ergibt sich auf für die summierte Innenlänge der Seitenwände 705, 707 mit dem Zwischenelement 709 dieselbe Länge.

Diese Maße sowie insbesondere auch die Einteilung der beiden Seitenteile des Sportplatzes 701 in zwei Seitenwände mit einem Zwischenelement 704, 706, 708 sowie 705, 707, 709 erweist sich auch hinsichtlich der sich ergebenden Gesamtlänge der Einzelteile für den Transport als vorteilhaft. Diese Länge ist so gestaltet, dass ein Transport ohne besondere Auflagen möglich wird. Insbesondere muss dann ein Transport nicht als Sondertransport mit Überlänge erfolgen. Ein weiterer Vorteil ist die bessere Handhabbarkeit der Einzelteile durch das entsprechende Gewicht sowie die Möglichkeit, zunächst die beiden Rückwände mit den jeweiligen Seitenwänden zu verbinden und dann erst die paarweise Verbindung der Seitenwände über die Zwischenelemente herzustellen.

Im übrigen ist ersichtlich, dass die Seitenteile des Sportplatzes auch einstückig ausgebildet sein können. Analog zu der Gestaltung der Rückwände hätten dann auch die Seitenwände an beiden Enden entsprechende Ausnehmungen. Die Reduzierung der Höhe der Seitenwände würde dann zur Mitte der Seitenwände hin erfolgen.

An den Rückwänden 702, 703 des Sportplatzes können auch Basketballkörbe angebracht sein.

## Patentansprüche

1. Sportplatz mit einer Begrenzung aus wenigstens einer geschlossenen Rückwand (101, 501, 701, 702), die im Bereich ihrer Enden zwei zumindest im wesentlichen senkrecht davon abgehende geschlossene Seitenwände (201, 401, 402, 601, 704, 705, 706, 707) aufweist, **dadurch gekennzeichnet, dass** die Verbindung der Rückwand (101, 702, 703) mit den Seitenwänden (201, 401, 402, 704, 705, 706, 707) erfolgt, indem sowohl die Rückwand (101, 702, 703) sowie auch die Seitenwand (201, 401, 402, 704, 705, 706, 707) im Bereich der Verbindung der Rückwand (101, 702, 703) mit der Seitenwand (201, 401, 402, 704, 705, 706, 707) jeweils einen vertikal verlaufenden Schlitz (105; 205) aufweisen, durch den die Rückwand (101) sowie auch die Seitenwand (201) jeweils in einen Innenbereich (102; 202) und einen Außenbereich (103; 203) unterteilt werden, wobei die jeweiligen Innenbereiche (102; 202) und Außenbereiche (103; 203) mittels eines Verbindungselementes (104; 204) miteinander verbunden bleiben, wobei die Rückwand (101, 702, 703) und die Seitenwand (201, 401, 402, 704, 705, 706, 707) miteinander verbunden werden, indem das Verbindungselement (204) der Seitenwand (201) in den Schlitz (105) der Rückwand (101) eingeführt wird und das Verbindungselement (104) der Rückwand (101) in den Schlitz (205) der Seitenwand (201) eingeführt wird, wobei im montierten Zustand die seitlichen Begrenzungen des Schlitzes (105) der Rückwand (101) das Verbindungselement (204) der Seitenwand (201) umgreifen und wobei im montierten Zustand die seitlichen Begrenzungen des Schlitzes (205) der Seitenwand (201) das Verbindungselement (104) der Rückwand (101) umgreifen.

2. Sportplatz mit einer Begrenzung aus wenigstens einer geschlossenen Rückwand (501, 701, 703), die im Bereich ihrer Enden zwei zumindest im wesentlichen senkrecht davon abgehende geschlossene Seitenwände (601, 704, 705, 706, 707) aufweist,
**dadurch gekennzeichnet, dass** die Verbindung der Rückwand (501) mit den Seitenwänden (601) erfolgt, indem über Verbindungsbrücken (608, 609, 610) mit der Seitenwand (601) verbundene Riegel (605, 606, 607) bei der Montage durch Ausschnitte (505, 506, 507, 508, 509, 510) der Rückwand (501) geführt werden, wobei die Verbindungsbrücken (608, 609, 610) gegenüber den Riegeln (605, 606, 607) derart verjüngt sind, dass die Seitenkante des Riegels (605, 606, 607) an der Verbindungsbrücke (608, 609, 610) gemeinsam mit der Seitenkante der Seitenwand (601) jeweils den Randbereich eines der Ausschnitte (505, 506, 507, 508, 509, 510) umgreift.

3. Sportplatz nach Anspruch 1 oder 2,
**dadurch gekennzeichnet, dass** die Höhe der Seitenwände (201, 401, 402, 601, 704, 705, 706, 707) mit zunehmender Entfernung von der Rückwand (101, 501, 702, 703) abnimmt.

4. Sportplatz nach Anspruch 3,
**dadurch gekennzeichnet, dass** die Abnahme der Höhe der Seitenwände (201, 401, 402; 704, 705, 706, 707) mit zunehmender Entfernung von der Rückwand (101, 501, 702, 703) stufenförmig erfolgt.

5. Sportplatz nach einem der vorhergehenden Ansprüche,
**dadurch gekennzeichnet, dass** zwei Rückwände (702, 703) mit zugehörigen Seitenwänden (704, 705; 706, 707) vorhanden sind, wobei die Seitenwände (704, 706; 705, 707) der beiden Rückwände (702, 703) paarweise miteinander verbindbar sind (708, 709).

6. Sportplatz nach einem der vorhergehenden Ansprüche,
**dadurch gekennzeichnet, dass** in der Mitte zwischen den beiden Rückwänden (702, 703) ein Seil und/oder ein Netz (710) spannbar ist.

7. Sportplatz nach Anspruch 6,
**dadurch gekennzeichnet, dass** das Seil und/oder das Netz (710) in unterschiedlichen Höhen montierbar ist.

8. Sportplatz nach einem der vorhergehenden Ansprüche,
**dadurch gekennzeichnet, dass** die Rückwand (101, 501) bzw. die Rückwände (702, 703) sowie die Seitenwände (201, 401, 402, 601, 704, 705, 706, 707) aus Leichtbeton bestehen.

9. Sportplatz nach einem der vorhergehenden Ansprüche,
**dadurch gekennzeichnet, dass** im Bereich der Verbindung der Rückwand (101, 501) bzw. der Rückwände (7902, 703) mit den Seitenwänden (201, 401, 402, 601, 704, 705, 706, 707) lösbare Verbindungselemente (301) vorhanden sind, die auf der Außenseite der Seitenwände (201, 401, 402, 601, 704, 705, 706, 707) und der Rückwand (101, 501) bzw. der Rückwände (702, 703) angebracht sind.

## Claims

1. Sports area bounded by at least one closed rear wall (101, 501, 701, 702), which has, running at least substantially at right angles thereto in the area of its ends, two closed side walls (201, 401, 402, 601, 704, 705, 706, 707),
**characterised in that** the connection between the rear wall (101, 702, 703) and the side walls (201, 401, 402, 704, 705, 706, 707) is effected **in that** both the rear wall (101, 702, 703) and the side wall (201, 401, 402, 704, 705, 706, 707) have, in the area of the connection between the rear wall (101, 702, 703) and the side wall (201, 401, 402, 704, 705, 706, 707), a vertical slot (105; 205) that divides the rear wall (101) and the side wall (201) into an inner portion (102; 202) and an outer portion (103; 203) in each case, the inner portions (102; 202) and the outer portions (103; 203) remaining interconnected in each case by a connecting element (104; 204), the rear wall (101, 702, 703) and the side wall (201, 401, 402, 704, 705, 706, 707) being connected with each other by inserting the connecting element (204) of the side wall (201) into the slot (105) in the rear wall (101) and inserting the connecting element (104) of the rear wall (101) into the slot (205) in the side wall (201), the lateral boundaries of the slot (105) in the rear wall (101) embracing the connecting element (204) of the side wall (201) in the assembled state, and the lateral boundaries of the slot (205) in the side wall (201) embracing the connecting element (104) in the rear wall (101) in the assembled state.

2. Sports area bounded by at least one closed rear wall (501, 701, 703), which has, running at least substantially at right angles thereto in the area of its ends, two closed side walls (601, 704, 705, 706, 707),
**characterised in that** the connection between the rear wall (501) and the side walls (601) is effected **in that** locking bars (605, 606, 607) connected with the side wall (601) via connecting bridges (608, 609, 610) are guided during assembly through apertures (505, 506, 507, 508, 509, 510) in the rear wall (501), the connecting bridges (608, 609, 610) being of reduced cross-sectional area relative to the locking bars (605, 606, 607) so that, at the connecting bridge (608, 609, 610), the lateral edge of each locking bar (605, 606, 607), together with the lateral edge of the side wall (601), embraces the edge area of one of the apertures (505, 506, 507, 508, 509, 510).

3. Sports area according to claim 1 or 2,
charaterised in that the height of the side walls (201, 401, 402, 601, 704, 705, 706, 707) decreases as the distance from the rear wall (101, 501, 702, 703) increases.

4. Sports area according to claim 3,
**characterised in that** the decrease in the height of the side walls (201, 401, 402; 704, 705, 706, 707) as the distance from the rear wall (101, 501, 702, 703) increases is effected stepwise.

5. Sports area according to one of the preceding claims,
**characterised in that** it has two rear walls (702, 703) with associated side walls (704, 705; 706, 707), the side walls (704, 706; 705, 707) associated with the two rear walls (702, 703) being connectable pairwise with each other (708, 709).

6. Sports area according to one of the preceding claims,
**characterised in that** a rope and/or a net (710) can be strung in the middle, between the two rear walls (702, 703).

7. Sports area according to claim 6,
**characterised in that** the rope and/or the net (710) can be strung at different heights.

8. Sports area according to one of the preceding claims,
**characterised in that** the rear wall (101, 501) and/or rear walls (702, 703) and the side walls (201, 401, 402, 601, 704, 705, 706, 707) consist of light-weight concrete.

9. Sports area according to one of the preceding claims,
**characterised in that**, in the area of the connection between the rear wall (101, 501) and/or rear walls (702, 703) and the side walls (201, 401, 402, 601, 704, 705, 706, 707), releasable fasteners (301) are provided which are attached to the outside of the side walls (201, 401, 402, 601, 704, 705, 706, 707) and the rear wall (101, 501) and/or rear walls (702, 703).

## Revendications

1. Terrain de sport pourvu d'une délimitation constituée par au moins une paroi arrière fermée (101, 501, 701, 702) comprenant, dans la zone de ses extrémités, deux parois latérales (201, 401, 402, 601, 704, 705, 706, 707) fermées partant sensiblement perpendiculairement de celles-ci, **caractérisé en ce que** la liaison entre la paroi arrière (101, 702, 703) et les parois latérales (201, 401, 402, 704, 705, 706, 707) est réalisée en munissant aussi bien la paroi arrière (101, 702, 703) que la paroi latérale (201, 401, 402, 704, 705, 706, 707) dans la zone de la liaison entre la paroi arrière (101, 702, 703) et la paroi latérale (201, 401, 402, 704, 705, 706, 707) chacune d'une fente (105;205) s'étendant verticalement et par laquelle la paroi arrière (101) et la paroi latérale (201) respectivement sont divisées en une zone intérieure (102 ; 202) et une zone extérieure (103;203), chacune des zones intérieures (102;202) et des zones extérieures (103 ; 203) restant reliées ensemble au moyen d'un élément de liaison (104 ; 204), la paroi arrière (101, 702, 703) et la paroi latérale (201, 401, 402, 704, 705, 706, 707) étant reliées ensemble en introduisant l'élément de liaison (204) de la paroi latérale (201) dans la fente (105) de la paroi arrière (101) et l'élément de liaison (104) de la paroi arrière (101) dans la fente (205) de la paroi latérale (201), les limites latérales de la fente (105) de la paroi arrière (101) entourant, dans l'état monté, l'élément de liaison (204) de la paroi latérale (201) et les limites latérales de la fente (205) de la paroi latérale (201) entourant, dans l'état monté, l'élément de liaison (104) de la paroi arrière (101).

2. Terrain de sport pourvu d'une délimitation constituée d'au moins une paroi arrière fermée (501, 701, 703) comprenant dans la zone de ses extrémités deux parois latérales (601, 704, 705, 706, 707) fermées partant au moins sensiblement perpendiculairement de celles-ci, **caractérisé en ce que** la liaison entre la paroi arrière (501) et les parois latérales (601) est réalisée en guidant, lors du montage, des embouts (605, 606, 607), reliés à la paroi latérale (601) par des ponts de liaison (608, 609, 610), à travers des évidements (505, 506, 507, 508, 509, 510) réalisés dans la paroi arrière (501), les ponts de liaison (608, 609, 610) étant rétrécis par rapport aux embouts (605, 606, 607) de telle sorte que l'arête latérale de l'embout (605, 606, 607) au niveau du pont de liaison (608, 609, 610) et l'arête latérale de la paroi latérale (601) entourent chacune la zone de rebord d'un des évidements (505, 506, 507, 508, 509, 510).

3. Terrain de sport selon la revendication 1 ou 2, **caractérisé en ce que** la hauteur des parois latérales (201, 401, 402, 601, 704, 705, 706, 707) diminue à mesure que la distance par rapport à la paroi arrière (101, 501, 702, 703) augmente.

4. Terrain de sport selon la revendication 3, **caractérisé en ce que** la diminution de la hauteur des parois latérales (201, 401, 402 ; 704, 705, 706, 707) s'effectue par marches à mesure que la distance par rapport à la paroi arrière (101, 501, 702, 703) augmente.

5. Terrain de sport selon l'une des revendications précédentes, **caractérisé en ce que** deux parois arrières (702, 703) munies de parois latérales (704, 705 ; 706, 707) correspondantes sont présentes, les parois latérales (704, 706 ; 705, 707) des deux parois arrières (702, 703) pouvant être reliées ensemble par paire (708, 709).

6. Terrain de sport selon l'une des revendications précédentes, **caractérisé en ce qu'**une corde et/ou un filet (710) peuvent être tendus au centre entre les deux parois arrières (702, 703).

7. Terrain de sport selon la revendication 6, **caractérisé en ce que** la corde et/ou le filet (710) peuvent être montés à différentes hauteurs.

8. Terrain de sport selon l'une des revendications précédentes, **caractérisé en ce que** la paroi arrière (101, 501) ou les parois arrières (702, 703) ainsi que les parois latérales (201, 401, 402, 601, 704, 705, 706, 707) se composent de béton léger.

9. Terrain de sport selon l'une des revendications précédentes, **caractérisé en ce que** des éléments de liaison (301) pouvant être défaits sont présents dans la zone de la liaison entre la paroi arrière (101, 501) ou les parois arrières (702, 703) et les parois latérales (201, 401, 402, 601, 704, 705, 706, 707), lesdits éléments de liaison pouvant être placés sur la face extérieure des parois latérales (201, 401, 402, 601, 704, 705, 706. 707) et de la paroi arrière (101, 501) ou des parois arrière (702, 703).
